# FASCICULE DE BREVET EUROPEEN

(11) **EP 3 473 127 B1**
(45) Date de publication et mention de la délivrance du brevet: **06.10.2021**
(21) Numéro de dépôt: 17197443.9
(22) Date de dépôt: 20.10.2017
(51) Int. Cl.: A44C 5/14, G04B 37/14

(54) **DISPOSITIF DE FIXATION D'UN BRACELET**
VORRICHTUNG ZUM BEFESTIGEN EINES ARMBANDS
FIXING DEVICE FOR A BRACELET

(43) Date de publication de la demande: 24.04.2019
(73) Titulaire: Montres Breguet S.A., 1344 L'Abbaye (CH)
(72) Inventeur: Rochat, Fabrice, 1337 Vallorbe (CH)
(74) Mandataire: ICB SA

(56) Documents cités:
- EP-A1- 1 400 875
- EP-A1- 3 213 654
- CH-A- 327 838
- DE-U1-202010 013 569
- FR-A1- 2 742 638
- GB-A- 2 297 236
- US-A1- 2011 197 400

## Description

### Domaine de l'invention

La présente invention se rapporte au domaine de l'horlogerie ou de la bijouterie. Elle concerne plus précisément un dispositif de fixation d'un bracelet à un objet, notamment une boîte de montre.

### Arrière-plan de l'invention

Généralement, les bracelets, en cuir ou en métal, sont fixés aux cornes d'une boîte de montre, par l'intermédiaire d'une barrette formée d'un tube, dans lequel sont montés deux pistons mobiles en translation, et un organe élastique disposé entre lesdits pistons et tendant à les chasser vers l'extérieur du tube. Ladite barrette est montée dans un logement prévu à cet effet à une extrémité du bracelet, et les pistons sont engagés dans des alésages borgnes réalisés en vis-à-vis dans les cornes de la boîte.

Pour désolidariser un bracelet ainsi fixé à une boîte, il faut disposer d'un outil conçu pour repousser les pistons dans le tube, à l'encontre de la contrainte exercée par l'organe élastique, et les extraire ainsi des alésages. Le porteur de la montre n'est pas en permanence muni d'un tel outil, et de plus, son utilisation peut s'avérer incommode. C'est pourquoi les bracelets munis d'un tel dispositif de fixation sont généralement attachés de manière permanente à la boîte.

Il existe par ailleurs des dispositifs de fixation permettant de désolidariser le bracelet de la boîte sans recourir à un outil. De tels dispositifs comportent habituellement une barrette, du type décrit précédemment, sur laquelle est monté, traversant le tube, un organe d'actionnement des pistons. Ledit organe d'actionnement est, par exemple, un doigt radial solidaire d'un des pistons, tel que décrit dans le brevet CH 327 838. Le doigt est monté coulissant à travers une fente axiale pratiquée dans le tube, et son déplacement le long de la fente permet de repousser l'un des pistons à l'intérieur du tube.

Le brevet CH 614 589 décrit une boîte de montre avec un dispositif de fixation d'un bracelet à la boîte, la corne centrale présente un passage cylindrique fendu longitudinalement sur toute la longueur de la corne, permettant l'introduction d'une barrette pour la fixation d'un bracelet. La barrette se présente sous la forme d'un cylindre avec un méplat sur toute sa longueur de manière à laisser passer la barrette lors de son introduction dans le passage et la maintenir en place lorsque celle-ci occupe une position angulaire déterminée.

Les dispositifs de fixations ainsi décrits sont généralement employés pour des bracelets interchangeables, qu'ils permettent de remplacer au gré du porteur. Ils ne sont toutefois pas exempts d'inconvénients. On notera, en particulier, qu'ils nécessitent des modifications structurelles majeures au niveau de la barrette, telles que, par exemple, la réalisation d'une ouverture au niveau du tube, ou la transformation des pistons. Ces changements entraînent des surcoûts de fabrication importants. Ces dispositifs de fixation comportent, par ailleurs, un élément proéminent, à savoir l'organe d'actionnement, qui peut s'accrocher ou blesser le porteur de la montre. On connait également des documents FR 2 742 638 et DE 20 2010 013569 de tels dispositifs de fixation. Les documents GB2297236A et EP1400875A1 présentent respectivement le préambule des revendications indépendantes 1 et 9.

### Résumé de l'invention

La présente invention permet de pallier ces inconvénients, en proposant un dispositif de fixation d'un bracelet à une boîte de montre dépourvu de barrette, et qui est facile à manipuler. Le dispositif comprenant d'une part au moins une corne solidaire de la boîte de montre, et d'autre part un insert solidaire de l'extrémité d'un brin de bracelet, la corne et l'insert étant complémentaires pour coopérer par emboîtement l'un dans l'autre en constituant des moyens d'assemblage amovibles aptes à rendre le bracelet interchangeable.

Selon l'invention, l'insert comprend au moins un tenon soumis à l'action de moyens de rappel élastiques, ledit au moins un tenon étant agencé pour coopérer avec au moins un logement dans la corne, la corne comprenant un organe de commande faisant saillie radialement par rapport à la corne, de manière à faire passer le tenon d'une position déployée dans laquelle le tenon maintien le brin sur la corne, vers une position rétractée dans laquelle le brin est libéré de la corne, où la corne comprend une paire de cliquets à bille (11), chaque cliquet à bille (11) étant agencé pour coopérer avec une paire de trous (12) formés sur une tranche de l'insert (6).

Une variante de l'invention est décrite dans la revendication indépendante 9.

Conformément à d'autres variantes avantageuses de l'invention :
- l'organe de commande est monté coulissant à l'une des extrémités de ladite corne, ledit organe de commande débouchant dans ledit logement de la corne.
- l'insert comprend une cavité dans laquelle reposent successivement les moyens de rappel élastiques et le tenon
- l'insert comprend une goupille solidaire de ce dernier, ladite goupille faisant saillie dans ladite cavité et étant agencée pour coopérer avec une rainure dudit tenon
- ledit au moins un tenon comprend un plan incliné
- le dispositif comprend au moins une bague solidaire de la corne, ladite bague recevant ledit au moins un organe de commande
- ledit brin de bracelet est un brin en matériau textile, en cuir, en matériau synthétique, en matériau plastique ;
- ledit brin de bracelet se présente sous la forme d'une multitude de maillons en matériau métallique, céramique ou composite.

### Description sommaire des dessins

D'autres caractéristiques et avantages de la présente invention ressortiront plus clairement de la description détaillée qui suit d'un exemple de réalisation d'un dispositif de fixation d'un bracelet selon l'invention, cet exemple étant donné à titre purement illustratif et non limitatif seulement, en liaison avec le dessin annexé sur lequel :
- la figure 1 illustre une vue de dessus d'une boîte de montre équipée d'un dispositif de fixation selon l'invention ;
- la figure 2 illustre une vue en coupe selon le plan médian de la boîte de montre avec son bracelet avant sa mise en place,
- la figure 3 illustre une vue en coupe selon le plan médian de la boîte de montre avec son bracelet en place,
- la figure 4 illustre une vue en coupe des moyens de centrage du dispositif de fixation conforme à l'invention lors du verrouillage du bracelet.

### Description détaillée des modes de réalisation préférés

Les figures 1 à 4 illustrent une montre bracelet ainsi que des vues détaillée du dispositif d'attache d'un bracelet à une boîte de montre 1 selon un mode de réalisation préférentiel de l'invention. Le dispositif de fixation comprend d'une part au moins une corne 10 solidaire de la boîte de montre 1, et d'autre part un insert 6 solidaire de l'extrémité d'un brin de bracelet 2, la corne 10 et l'insert 6 étant complémentaires pour coopérer par emboîtement l'un dans l'autre en constituant des moyens d'assemblage amovibles aptes à rendre le bracelet interchangeable.

Selon l'invention, l'insert 6 comprend au moins un tenon 9 soumis à l'action de moyens de rappel élastiques, ledit au moins un tenon 9 étant agencé pour coopérer avec au moins un logement dans la corne 10, la corne comprenant un organe de commande 5 faisant saillie radialement par rapport à la corne 10, de manière à faire passer le tenon d'une position déployée dans laquelle le tenon maintien le brin sur la corne, vers une position rétractée dans laquelle le brin est libéré de la corne.

Telle qu'illustrée à la figure 1, la boite de montre 1 comprend une corne médiane 10 comprenant au moins un logement 100 agencé pour recevoir en tout ou partie l'insert du brin de bracelet. La corne médiane 10 est formée avec la boite de montre 1 et comprend à chacune de ses extrémités une bague 3 recevant un organe de commande, tel qu'un poussoir 5 par exemple, qui est agencé pour se déplacer axialement dans la bague 3. Le poussoir 5 est limité en course et en rotation par une goupille 4 qui est chassée dans la bague 3 qui est solidaire de la corne médiane. Un tel agencement permet de rendre les poussoirs 5 accessibles facilement et rapidement lors d'un changement de bracelet.

Comme on peut le voir à la figure 1, le poussoir 5 est monté coulissant dans la bague 3 et est agencé pour déboucher dans le logement lorsque l'utilisateur appui sur ce dernier. Chaque bague 3 est montée à une extrémité de la corne, les bagues prenant ici une forme de préférence cylindrique, et la corne 10 comprenant une forme correspondante d'excavation cylindrique dans la boîte de montre 1 pour y loger partiellement chaque bague 3.

La boite de montre comprend des moyens de centrage et/ou guidage de l'insert sur la boîte de montre. Tels que représentés sur les figures 1 et 4, ces moyens de centrage se présentent sous la forme d'une paire de cliquets à bille 11, chaque cliquet à bille 11 étant agencé pour coopérer avec une paire de trous 12 formés sur la tranche de l'insert 6. La taille et la profondeur respectives des trous 12 et des cliquets à bille 11 sont configurées de telle sorte que l'insert ne dispose de plus aucun degré de liberté lorsque les cliquets à bille 11 sont engagés dans les trous 12 de l'insert 6.

Avantageusement, les cliquets à bille 11 sont orientés vers le bas selon un angle de 45°de manière à donner une bonne orientation au bracelet une fois ce dernier assemblé à la boite de montre1.

Selon l'invention, la corne médiane 1 présente au moins une ouverture 101 sensiblement rectangulaire débouchant dans un logement 100 pour recevoir l'insert 6, la hauteur et la longueur de l'ouverture correspondant à la hauteur et à la longueur de l'insert. Tel que représenté, l'insert 6 comprend deux portions saillantes 60 agencées pour reposer dans deux logements de la corne médiane. L'homme du métier pourrait également envisager un seul logement recevant l'insert.

Comme on peut l'observer aux figures 2 et 3, l'insert 6 comprend au moins une cavité circulaire dans laquelle reposent successivement des moyens de rappel élastiques 7 et un tenon 9 de ayant une section cylindrique, les moyens de rappel élastiques 7 se présentant sous la forme d'un ressort spiral par exemple.

L'insert 6 comprend également une goupille 8 chassée dans ce dernier, la goupille 8 faisant saillie dans la cavité et étant agencée pour coopérer avec une rainure 90 formée sur le tenon afin de limiter sa course et de le bloquer en rotation au sein de la cavité.

Avantageusement, le tenon 9 comprend un plan incliné 91 au niveau de sa partie saillante de manière à faciliter l'insertion de l'insert 6 dans le logement 100 de la corne 10.

Pour fixer l'insert du brin de bracelet 2 au boîtier 1 comme illustré aux figures 3 et 4, le porteur pousse l'insert 6 dans la corne 10, en présentant les portions saillantes 60 au niveau des ouvertures 101 tout en respectant le guidage/centrage de l'insert au moyen des cliquets à billes 11. Le plan incliné 91 des tenons 9 permet à ces derniers de rentrer dans les logements 100 par le biais du contact de la bague, les ressorts 7 étant à ce moment comprimés.

Une fois l'insert 6 au fond du logement 100, le tenon 9 reprend sa position de repos, ce qui va avoir pour effet de détendre le ressort 7 et exercer une force qui va faire sortir le poussoir 5 de la bague 3. A cet instant, le brin de bracelet 2 ne peut plus être désolidarisé de la corne, les tenons 9 étant maintenus dans les logements 100 et les cliquets à billes 11 reposant dans les trous 12 de l'insert 6.

Pour désolidariser le brin de bracelet 2 de la corne 1, le porteur doit appuyer simultanément sur les poussoirs 5, chaque poussoir agissant alors sur un tenon 9 et comprimant les ressorts 7, et ensuit tirer sur le brin de bracelet 2 pour déloger l'insert des logements 100 de la corne 10.

Dans le mode de réalisation précédemment décrit, l'insert est disposé sur un bracelet constitué en cuir, en tissu synthétique, en plastique, en métal, en céramique ou encore en composite. De même la barrette 4 est de préférence en métal mais pourrait également être en plastique, céramique ou encore composite.

L'homme du métier pourra également mettre en place le même dispositif de fixation pour brin de bracelet à maillons, le maillon de liaison avec la boite de montre 1 recevant dabs ce cas l'insert 6, et les maillons pouvant aussi bien être réalisés en matériau métallique, céramique ou composite.

Grâce à ces différents aspects de l'invention, on dispose d'un dispositif de fixation d'un bracelet sûr permettant de changer de bracelet aisément et rapidement, tout en s'affranchissant de la barrette qui maintient classiquement le brin de bracelet à la boite de montre.

Bien entendu, la présente invention ne se limite pas à l'exemple illustré et est susceptible de diverses variantes et modifications qui apparaîtront à l'homme de l'art définies selon les revendications.

L'homme du métier n'aurait, par exemple, aucune difficulté à inverser la position des tenons 9 et des poussoirs 5. Ainsi, dans un tel mode de réalisation le bracelet reçoit les poussoirs 5 au niveau des bords latéraux, à proximité de l'insert 6, le poussoir 5 étant monté coulissant dans la bague 3 solidaire de l'insert. Chaque bague 3 est montée à une extrémité de l'insert, les bagues prenant ici une forme de préférence cylindrique. La corne, quant à elle, comprend une cavité circulaire à chacune de ses extrémité latérales, chaque cavité recevant successivement des moyens de rappel élastiques 7 et un tenon 9 faisant saillie de manière à coopérer avec les poussoirs 5. L'utilisateur n'a alors qu'appuyer sur les poussoirs et pousser ou tirer le brin de bracelet pour respectivement le monter ou le démonter.

## Revendications

1. Dispositif de fixation d'un bracelet à une boîte de montre (1), le dispositif comprenant d'une part au moins une corne (10) solidaire de la boîte de montre (1), et d'autre part un insert (6) solidaire de l'extrémité d'un brin de bracelet (2), la corne (10) et l'insert (6) étant complémentaires pour coopérer par emboîtement l'un dans l'autre en constituant des moyens d'assemblage amovibles aptes à rendre le brin de bracelet (2) interchangeable,
l'insert (6) comprenant au moins un tenon (9) soumis à l'action de moyens de rappel élastiques (7), ledit au moins un tenon (9) étant agencé pour coopérer avec au moins un logement (100) dans la corne (10), la corne comprenant un organe de commande (5) faisant saillie radialement par rapport à la corne (10), de manière à faire passer le tenon (9) d'une position déployée dans laquelle le tenon (9) maintien le brin de bracelet (2) sur la corne (10), vers une position rétractée dans laquelle le brin de bracelet (2) est libéré de la corne (10), **caractérisé en ce que** la corne (10) comprend une paire de cliquets à bille (11), chaque cliquet à bille (11) étant agencé pour coopérer avec une paire de trous (12) formés sur une tranche de l'insert (6).

2. Dispositif de fixation selon la revendication 1, dans lequel l'organe de commande (5) est monté coulissant à l'une des extrémités de ladite corne (10), ledit organe de commande débouchant dans ledit logement (100) de la corne (10).

3. Dispositif de fixation selon la revendication 1 ou 2, dans lequel l'insert (6) comprend au moins une cavité dans laquelle reposent successivement les moyens de rappel élastiques (7) et le tenon (9).

4. Dispositif de fixation selon la revendication 3, dans lequel l'insert (6) comprend une goupille (8) solidaire de ce dernier, ladite goupille faisant saillie dans ladite cavité et étant agencée pour coopérer avec une rainure (90) dudit tenon (9).

5. Dispositif de fixation (1) selon l'une des revendications 1 à 4, dans lequel ledit au moins un tenon (9) comprend un plan incliné (91).

6. Dispositif de fixation (1) selon l'une des revendications 1 à 5, comprenant au moins une bague (3) solidaire de la corne (10), ladite bague (3) recevant ledit au moins un organe de commande (5).

7. Dispositif de fixation (1) selon l'une des revendications 1 à 6, dans lequel ledit brin de bracelet (2) est un brin en matériau textile, en cuir, en matériau synthétique, en matériau plastique.

8. Dispositif de fixation (1) selon l'une des revendications 1 à 6, dans lequel ledit brin de bracelet (2) se présente sous la forme d'une multitude de maillons en matériau métallique, céramique ou composite.

9. Dispositif de fixation d'un bracelet à une boîte de montre (1), le dispositif comprenant d'une part au moins une corne (10) solidaire de la boîte de montre (1), et d'autre part un insert (6) solidaire de l'extrémité d'un brin de bracelet (2), la corne (10) et l'insert (6) étant complémentaires pour coopérer par emboîtement l'un dans l'autre en constituant des moyens d'assemblage amovibles aptes à rendre le brin de bracelet (2) interchangeable,
la corne (10) comprenant au moins un tenon (9) soumis à l'action de moyens de rappel élastiques (7), ledit au moins un tenon (9) étant agencé pour coopérer avec au moins un logement (100) dans l'insert (6), l'insert comprenant un organe de commande (5) faisant saillie radialement par rapport à l'insert (6), de manière à faire passer le tenon (9) d'une position déployée dans laquelle le tenon (9) maintien le brin de bracelet (2) sur la corne (10), vers une position rétractée dans laquelle le brin de bracelet (2) est libéré de la corne (10), **caractérisé en ce que** la corne (10) comprend une paire de cliquets à bille (11), chaque cliquet à bille (11) étant agencé pour coopérer avec une paire de trous (12) formés sur une tranche de l'insert (6).

10. Pièce d'horlogerie comprenant un dispositif de fixation d'un brin de bracelet (2) à une boîte de montre (1) selon l'une des revendications 1 à 9.

## Patentansprüche

1. Vorrichtung zum Befestigen eines Armbands an einem Uhrengehäuse (1), wobei die Vorrichtung einerseits mindestens ein mit dem Uhrengehäuse (1) fest verbundenes Horn (10) und andererseits einen mit dem Ende eines Armbandstrangs (2) fest verbundenen Einsatz (6) umfasst, wobei das Horn (10) und der Einsatz (6) komplementär sind, um durch Ineinanderstecken zusammenzuwirken und dadurch lösbare Montagemittel zu bilden, die geeignet sind, den Armbandstrang (2) austauschbar zu machen,
wobei der Einsatz (6) mindestens einen Zapfen (9) aufweist, der der Wirkung elastischer Rückstellmittel (7) unterliegt, wobei der mindestens eine Zapfen (9) so angeordnet ist, dass er mit mindestens einem Aufnahmeraum (100) in dem Horn (10) zusammenwirkt, wobei das Horn ein Betätigungselement (5) aufweist, das in Bezug auf das Horn (10) radial vorsteht, um den Zapfen (9) aus einer ausgefahrenen Position, in der der Zapfen (9) den Armbandstrang (2) an dem Horn (10) hält, in eine zurückgezogene Position, in der der Armbandstrang (2) von dem Horn (10) freigegeben ist, zu bewegen, **dadurch gekennzeichnet, dass** das Horn (10) ein Paar Kugelklinken (11) aufweist, wobei jede Kugelklinke (11) so angeordnet ist, dass sie mit einem Paar Löcher (12), die in einem Teilbereich des Einsatzes (6) gebildet sind, zusammenwirkt.

2. Befestigungsvorrichtung nach Anspruch 1, wobei das Betätigungselement (5) an einem der Enden des Horns (10) gleitverschieblich montiert ist, wobei das Betätigungselement in den Aufnahmeraum (100) des Horns (10) mündet.

3. Befestigungsvorrichtung nach Anspruch 1 oder 2, wobei der Einsatz (6) mindestens einen Hohlraum aufweist, in dem die elastischen Rückstellmittel (7) und der Zapfen (9) nacheinander angeordnet sind.

4. Befestigungsvorrichtung nach Anspruch 3, wobei der Einsatz (6) einen mit diesem fest verbundenen Sperrstift (8) aufweist, wobei der Sperrstift in den Hohlraum hineinragt und so angeordnet ist, dass er mit einer Rille (90) des Zapfens (9) zusammenwirkt.

5. Befestigungsvorrichtung (1) nach einem der Ansprüche 1 bis 4, wobei der mindestens eine Zapfen (9) eine schiefe Ebene (91) aufweist.

6. Befestigungsvorrichtung (1) nach einem der Ansprüche 1 bis 5, umfassend mindestens einen mit dem Horn (10) fest verbundenen Ring (3), wobei der Ring (3) das mindestens eine Betätigungselement (5) aufnimmt.

7. Befestigungsvorrichtung (1) nach einem der Ansprüche 1 bis 6, wobei der Armbandstrang (2) ein Strang aus einem textilen Material, aus Leder, aus einem synthetischen Material oder aus Kunststoff ist.

8. Befestigungsvorrichtung (1) nach einem der Ansprüche 1 bis 6, wobei der Armbandstrang (2) die Form mehrerer Glieder aus einem Metall-, Keramik- oder Verbundmaterial aufweist.

9. Vorrichtung zum Befestigen eines Armbands an einem Uhrengehäuse (1), wobei die Vorrichtung einerseits mindestens ein mit dem Uhrengehäuse (1) fest verbundenes Horn (10) und andererseits einen mit dem Ende eines Armbandstrangs (2) fest verbundenen Einsatz (6) umfasst, wobei das Horn (10) und der Einsatz (6) komplementär sind, um durch Ineinanderstecken zusammenzuwirken und dadurch lösbare Montagemittel zu bilden, die geeignet sind, den Armbandstrang (2) austauschbar zu machen,
wobei das Horn (10) mindestens einen Zapfen (9) aufweist, der der Wirkung elastischer Rückstellmittel (7) unterliegt, wobei der mindestens eine Zapfen (9) so angeordnet ist, das er mit mindestens einem Aufnahmeraum (100) in dem Einsatz (6) zusammenwirkt, wobei der Einsatz ein Betätigungselement (5) aufweist, das in Bezug auf den Einsatz (6) radial vorsteht, um den Zapfen (9) aus einer ausgefahrenen Position, in der der Zapfen (9) den Armbandstrang (2) an dem Horn (10) hält, in eine zurückgezogene Position, in der der Armbandstrang (2) von dem Horn (10) freigegeben ist, zu bewegen, **dadurch gekennzeichnet, dass** das Horn (10) ein Paar Kugelklinken (11) aufweist, wobei jede Kugelklinke (11) so angeordnet ist, dass sie mit einem Paar Löcher (12), die in einem Teilbereich des Einsatzes (6) gebildet sind, zusammenwirkt.

10. Uhr, umfassend eine Vorrichtung zum Befestigen eines Armbandstrangs (2) an einem Uhrengehäuse (1) nach einem der Ansprüche 1 bis 9.

## Claims

1. Device for attaching a bracelet to a watch case (1), the device comprising, on the one hand, at least one horn (10) integral with the watch case (1), and on the other hand, an insert (6) integral with the end of a bracelet strand (2), the horn (10) and the insert (6) being complementary in order to cooperate by interlocking with each other to form removable assembly means able to make the bracelet strand (2) interchangeable,
the insert (6) comprising at least one stud (9) subjected to the action of elastic return means (7), said at least one stud (9) being arranged to cooperate with at least one housing (100) in the horn (10), the horn comprising a control member (5) projecting radially with respect to the horn (10), in order to move the stud (9) from a deployed position wherein the stud (9) holds the bracelet strand (2) on the horn (10), to a retracted position wherein the bracelet strand (2) is released from the horn (10), **characterised in that** the horn (10) comprises a pair of ball pawls (11), each ball pawl (11) being arranged to cooperate with a pair of holes (12) formed on a wafer of the insert (6).

2. Attachment device according to claim 1, wherein the control member (5) is slidably mounted at one of the ends of said horn (10), said control member opening into said housing (100) of the horn (10).

3. Attachment device according to claim 1 or 2, wherein the insert (6) comprises at least one cavity wherein the elastic return means (7) and the stud (9) rest successively.

4. Attachment device according to claim 3, wherein the insert (6) comprises a pin (8) integral therewith, said pin projecting into said cavity and being arranged to cooperate with a groove (90) of said stud (9).

5. Attachment device (1) according to any of claims 1 to 4, wherein said at least one stud (9) comprises an inclined plane (91).

6. Attachment device (1) according to any of claims 1 to 5, comprising at least one ring (3) integral with the horn (10), said ring (3) receiving said at least one control member (5).

7. Attachment device (1) according to any of claims 1 to 6, wherein said bracelet strand (2) is a strand made of textile material, of leather, of synthetic material, or of plastic material.

8. Attachment device (1) according to any of claims 1 to 6, wherein said bracelet strand (2) takes the form of a multitude of links made of metallic, ceramic or composite material.

9. Device for attaching a bracelet to a watch case (1), the device comprising, on the one hand, at least one horn (10) integral with the watch case (1), and on the other hand, an insert (6) integral with the end of a bracelet strand (2), the horn (10) and the insert (6) being complementary in order to cooperate by interlocking with each other to form removable assembly means able to make the bracelet strand (2) interchangeable,
the horn (10) comprising at least one stud (9) subjected to the action of elastic return means (7), said at least one stud (9) being arranged to cooperate with at least one housing (100) in the insert (6), the insert comprising a control member (5) projecting radially with respect to the insert (6), in order to move the stud (9) from a deployed position wherein the stud (9) holds the bracelet strand (2) on the horn (10), to a retracted position wherein the bracelet strand (2) is released from the horn (10), **characterised in that** the horn (10) comprises a pair of ball pawls (11), each ball pawl (11) being arranged to cooperate with a pair of holes (12) formed on a wafer of the insert (6).

10. Timepiece comprising a device for attaching a bracelet strand (2) to a watch case (1) according to any of claims 1 to 9.
